# EUROPÄISCHE PATENTSCHRIFT

(11) **EP 2 423 405 B1**
(45) Veröffentlichungstag und Bekanntmachung des Hinweises auf die Patenterteilung: **06.03.2013**
(21) Anmeldenummer: 11177628.2
(22) Anmeldetag: 16.08.2011
(51) Int. Cl.: E04D 3/362

(54) **Stehfalzeindeckung**
Standing seam cover
Couverture à joint debout

(30) Priorität: 26.08.2010 CH 13802010
(43) Veröffentlichungstag der Anmeldung: 29.02.2012
(73) Patentinhaber: HSW Monteco GmbH, 9204 Andwil (CH)
(72) Erfinder: Schneider, Walter, 9204 Andwil (CH)
(74) Vertreter: Hasler, Erich

(56) Entgegenhaltungen:
- EP-A1- 2 105 549
- EP-A2- 1 249 556
- DE-U1- 20 116 359
- DE-U1-202005 003 002
- GB-A- 2 428 051
- US-A1- 2005 055 903
- US-A1- 2006 096 234

## Beschreibung

### Gebiet der Erfindung

Die Erfindung betrifft eine Stehfalzeindeckung gemäss Oberbegriff des Anspruchs 1.

### Stand der Technik

Es ist nicht möglich die einzelnen Elemente einer Falzblecheindeckung unverschieblich an einer Unterlage festzulegen, da die einzelnen Dachelemente grossen Wärmedehnungen, insbesondere durch Sonneneinstrahlung, unterworfen sind. Aus dem freien Stand der Technik sind daher eine Vielzahl von Möglichkeiten zur verschieblichen Halterung von Falzblecheindeckungen bekannt, welche die Wärmeausdehnung der einzelnen Dachelemente ausgleichen.

In der EP 1 069 256 ist ein Schiebehalter für Profilblechstehfalzdachbahnen offenbart. Der Schiebehalter weist ein Fussteil, welches an einer Unterkonstruktion befestigbar ist, und ein bezüglich des Fussteils verschiebbares Kopfteil auf. Das Kopfteil hat einen Gleitfuss. Der Gleitfuss steht mit einer Stehfläche auf dem Fussteil und ist mit einer Schiene geführt. Zwischen Schiene und Gleitfuss besteht ein seitlicher Spielraum, der eine Verschiebung des Gleitfusses bezüglich der Schiene quer zur Schienenrichtung erlaubt und dadurch auch eine Verdrehung ermöglicht. Dadurch ist die erforderliche Präzision beim Versetzen des Schiebehalters weniger hoch und die Schubbelastung der Befestigungsschrauben verringert. Das Fussteil ist etwa 20 bis 35 cm lang und vermag daher einerseits eine Tiefsicke eines Trapezbleches zu überbrücken und gewährt andererseits Blechbahnen von 50 Metern und mehr genügend Ausdehnungsspielraum. Allerdings ist der Aufbau dieses Schiebehalters relativ kompliziert. Dies führt zwangsläufig zu erhöhten Herstellungskosten. Ferner müssen die jeweiligen Schiebehalter montiert sein, bevor das jeweilige Dachelement auf diese aufgesteckt wird. Die Position der Schiebehalter muss daher vorab genau vermessen werden.

Eine einfache Möglichkeit einer verschieblichen Halterung ist in der EP 1 249 556 offenbart. Dadurch, dass an der jeweiligen Profilblechbahn einer Dacheindeckung entlang dem Längsflansch, welcher von der benachbarten Profilblechbahn überlappt ist, eine Mehrzahl von Langlöchern vorgesehen sind. Durch mindestens zwei der Langlöcher sind Schrauben hindurchgeführt, welche der verschieblichen Festlegung der Profilblechbahn an dem Untergrund dienen. Damit die Profilblechbahn einerseits zuverlässig mittels der Schrauben an dem Untergrund festgelegt ist und andererseits relativ zu den Schrauben verschieblich ist, ist zwischen Schraubenkopf und Langloch jeweils eine Schiebeklammer bzw. eine Unterlagsscheibe und eine Auflagescheibe angeordnet. Diese Halterungsausführung hat jedoch den Nachteil, dass zur flexiblen Festlegung der Dachelemente eine Vielzahl von Langlöchern vorhanden sein müssen. Auch ist die Längsverschiebung der Dachelemente durch die Länge der Langlöcher limitiert.

### Aufgabe der Erfindung

Aufgabe der vorliegenden Erfindung ist es daher eine möglichst kostengünstige Dachelementhalterung zu schaffen. Noch eine Aufgabe ist es, dass die Festlegung der Halterung am Untergrund möglichst rasch, also ohne hohe Präzisionsanforderungen an das Platzieren der Halterung, durchführbar ist. Eine weitere Aufgabe liegt darin, dass die Wärmeausdehnung der einzelnen Dachelemente durch die Halterung uneingeschränkt ermöglicht ist.

### Beschreibung

Erfindungsgemäss wird die Aufgabe bei einer Vorrichtung gemäss Oberbegriff des Anspruchs 1 dadurch gelöst, dass das Halteblech von einem ersten Schenkel und einem zweiten Schenkel des Schiebehalters U-förmig umfasst ist, und dass der Schiebehalter mit einem mit dem ersten Schenkel verbundenen dritten Schenkel zwischen den zweiten Stehfalzsteg und den Haltesteg eingreift. Dies ist besonders bei langen Profilblechbahn, deren Wärmeausdehnung beträchtlich ausfallen kann, von Bedeutung. Der Schiebehalter funktioniert wie ein Schiene, entlang derer die Profilblechbahn geführt ist und sich uneingeschränkt ausdehnen kann. Ein weiterer Vorteil des Schiebehalters ist, dass durch die uneingeschränkte schienenartige Führung sich die Profilblechbahnen nahezu geräuschlos entlang der Schiebehalter ausdehnen können. Die bei Stehfalzeindeckungen ansonsten üblichen Störgeräusche während der Ausdehnung der Profilblechbahnen ist daher verhindert. Ferner erweist sich die Befestigung der Profilblechbahnen an dem Unterbau mittels einer Mehrzahl von Schiebehaltern als sehr einfach und rasch durchführbar. Unerwünschte Querverschiebungen der Profilblechbahn sind durch den dritten Schenkel verhindert. Die Länge des dritten Schenkels ist so dimensioniert, dass er ausreichend zwischen den zweiten Stehfalzsteg und den Haltesteg ragt um die Profilblechbahn an einer Querverschiebung zu hindern, jedoch nicht länger als notwendig, um die Materialkosten gering zu halten. Die Seiten des ersten und dritten Schenkels, welche dem zweiten Schenkel zugewandt sind, können in Längsrichtung des Schiebehalters geriffelt ausgeführt sein. Dadurch ist ein verbessertes Gleiten der Profilblechbahn entlang der Schiebehalter gewährleistet. Gerade wenn die Schiebehalter und die Profilblechbahnen aus Aluminium gefertigt sind, ist durch die Längsriffelung ein erhöhter Reibungswiderstand zwischen Schiebehalter und Profilblechbahn verhindert.

In einer besonders bevorzugten Ausführungsform ist das Halteblech frei von Befestigungsöffnungen. Der Herstellungsaufwand der Profilblechbahnen wird dadurch signifikant reduziert. Eine Vielzahl von in regelmässigen Abständen an der gesamte Länge des Halteblechs vorgesehene Langlöcher, wie sie ansonsten für die flexible Festlegung am Unterbau notwendig sind, sind dadurch überflüssig. Denkbar ist es jedoch, dass Profilblechbahnen, welche beschriebene Langlöcher bereits aufweisen, zur Befestigung an dem Unterbau mit dem mindestens einen Schiebehalter kombiniert sind.

Mit Vorteil besitzt das U-Profil einen ersten Schenkel, mit welchem das U-Profil auf dem ebenen Unterbau auflegbar ist, einen zweiten Schenkel, welcher sich parallel oder im wesentlichen parallel zum ersten Schenkel erstreckt und kürzer als der erste Schenkel ist und einen dritten Schenkel, welcher dadurch gebildet ist, dass das freie Ende des ersten Schenkels sich rechtwinkelig in Richtung des zweiten Schenkels erstreckt. Durch diese einfache Formgebung des Schiebehalters, lässt sich dieser während der Herstellung ohne Aufwand an die Abmessungen der Profilblechbahn anpassen. Der Schiebehalter erfüllt dabei die Aufgabe der Halterung der Profilblechbahn bei einer gleichzeitigen uneingeschränkte Längsverschiebung und einer Vermeidung von Querverschiebungen der Profilblechbahn.

In einer bevorzugten Ausführungsform sind eine Öffnung zwischen dem freien Ende des zweiten Schenkels und dem dritten Schenkel wie auch ein Zwischenraum zwischen dem ersten und dem zweiten Schenkel so dimensioniert, dass sie ein Einschnappen des Halteblechs und des Haltestegs unter elastischer Verformung des Haltebleches und/oder des zweiten Schenkels erlauben. Der Schiebehalter ist daher nicht zwangsläufig auf das Halteblech aufgeschoben, sondern ist auch direkt an der Montagestelle am Halteblech einschnappbar.

In einer anderen bevorzugten Ausführungsform sind eine Öffnung zwischen dem freien Ende des zweiten Schenkels und dem dritten Schenkel wie auch ein Zwischenraum zwischen dem ersten und dem zweiten Schenkeln so dimensioniert sind, dass sie lediglich eine Schiebebewegung des Haltebleches in Profilblechlängsrichtung erlauben. In diesem Fall sind die Toleranzen zwischen Schiebehalter, Halteblech und Haltesteg geringer, was zu einer noch weiter verstärkten Halterung zwischen Profilblechbahn und Schiebehalter führt.

In einer bevorzugten Ausführungsform sind am ersten Schenkel eine Mehrzahl von ersten Durchgangsöffnungen und am zweiten Schenkel eine Mehrzahl von zweiten Durchgangsöffnungen vorgesehen, welche paarweise miteinander fluchten, wobei die Durchmesser der ersten Durchgangsöffnungen kleiner als ein Kopf eines Befestigungsmittels sind und die Durchmesser der zweiten Durchgangsöffnungen grösser als der Kopf des Befestigungsmittels sind. Die spezielle Bemassung der Durchgangsöffnungen erlaubt, dass die einzelnen Befestigungsmittel durch die zweiten Durchgangsöffnungen einführbar sind und der Kopf des Befestigungsmittel an der ersten Durchgangsöffnung aufliegt. Der Zwischenraum zwischen ersten und zweiten Schenkel ist daher frei zur Aufnahme des Halteblechs.

Zweckmässigerweise sind zur Befestigung des Schiebehalters am Unterbau Befestigungsmittel mit einem Kopf und einem Schaft vorgesehen. Eine Befestigung des Schiebehalters am Unterbau erfolgt rasch mit herkömmlichen Befestigungsmitteln wie Schrauben oder auch Nägeln.

Dadurch, dass die Durchmesser der ersten Durchgarigsöffnungen grösser als der Schaft der Befestigungsmittel aber kleiner als der Kopf des Befestigungsmittel sind, sind die Schiebehalter zuverlässig an dem Unterbau festgelegt.

Wie schon weiter oben ausgeführt, entspricht die Länge des ersten Schenkels zweckmässigerweise im Wesentlichen der Breite des Haltebleches. Dadurch ist die Profilblechbahn leicht in dem Schiebehalter verschieblich und besitzt trotzdem nur geringes Spiel.

In einer besonders bevorzugten Ausführungsform ist an der Seite des U-Profils, welche der Profilblechbahn abgewandt ist, ein Befestigungsflansch vorgesehen. Die Position des Schiebehalters an dem Unterbau muss demnach nicht vor der Montage der Profilblechbahnen ermittelt werden, sondern wird durch die auf dem Unterbau nacheinander aufgelegten Profilblechbahnen vorgegeben. Erst nachdem der mit dem Befestigungsflansch ausgestattete Schiebehalter auf das Halteblech aufgeschoben ist, wird dieser mit Befestigungsmitteln am Unterbau festgelegt.

Vorteilhaft ist der Befestigungsflansch dadurch gebildet ist, dass der erste und zweite Schenkel in einem Bereich der die Breite des Halteblechs überragt, übereinandergelegt sind. Der Schiebehalter ist daher rasch und günstig aus einer Blechbahn herstellbar.

Möglich ist es auch, dass der Schiebehalter in einem Strangpressverfahren hergestellt ist. Die Strangpresse verlässt ein Profil mit dem Querschnitt des Schiebehalters. Dieses Strangpressprofil ist dann in eine Mehrzahl von Schiebehaltern entsprechender Länge zu unterteilen. Das bevorzugte Material für das Strangpressverfahren ist Aluminium oder eine Aluminiumlegierung, wenngleich auch alle anderen strangpressbaren Metalle und Legierungen einsetzbar sind.

Zweckmässigerweise sind die ersten und zweiten Durchgangsöffnungen an dem Befestigungsflansch vorgesehen und fluchten paarweise, wobei die ersten und die zweiten Durchgangsöffnungen vorzugsweise einen Durchmesser besitzen, welcher kleiner als der Kopf der Befestigungsmittel und grösser als der Schaft der Befestigungsmittel ist. Der Schiebehalter ist folglich insbesondere nachdem er auf das Halteblech aufgeschoben wurde, an dem Unterbau mit den Befestigungsmitteln festlegbar.

Mit Vorteil ist der Schiebehalter aus einem einzelnen Blechband hergestellt. Dies reduziert die Herstellungskosten des Schiebehalters erheblich.

In einer weiteren Ausführungsform ist der Schiebehalter zweiteilig, wobei der erste und dritte Schenkel den ersten Teil und der weite Schenkel den zweiten Teil bildet. Dies ist dann von Relevanz, wenn die Profilblechbahnen sehr lange ausgeführt sind. Durch die Zweiteiligkeit des Schiebehalters ist es ermöglicht, den ersten und den zweiten Teil direkt an der Montagestelle an dem Halteblech anzuordnen, ohne dass der Schiebehalter lange aufgeschoben werde müsste. Es versteht sich, dass auch einteilige Ausführungsformen so dimensioniert sein können, dass sie direkt an der Montagestelle auf das Halteblech aufsteckbar sind. Allerdings müssen die Toleranzen, welche durch das Halteblech vorgegeben sind, zwangsläufig vergrössert sein.

Um für den Schiebehalter ausreichend Platz unter den auf dem Unterbau verlegten Profilblechbahnen vorzusehen, ist im Anschluss an den ersten Stehfalzsteg eine Sicke vorgesehen, deren Höhe und Breite Raum zur Aufnahme der Schiebehalter bieten, die der Befestigung der benachbarten Profilblechbahn dient.

Ein weiterer Aspekt der Erfindung betrifft mit Vorteil einen über der Dachfläche vorgesehenen Halter, welcher etwa n-förmig ausgebildet ist und somit zwei zueinander parallel gerichtete Stege und eine die Stege verbindende Brücke aufweist, wobei an den Stegen Einbuchtungen zur Aufnahme der Kopfausbildung eines Stehfalzes ausgebildet sind, so dass der Halter auf einen Stehfalz aufschiebbar ist. Dieser Halter hat den Vorteil, dass er an jedem beliebigen Stehfalz der Eindeckung anordenbar ist, ohne dass die Eindeckung in irgendeiner Weise beschädigt wird.

Vorzugsweise sind an den Stegen im Bereich zwischen den Einbuchtungen und der Brücke des Halter-Profils mindestens zwei zueinander fluchtende Bohrungen vorgesehen. Die Stege des Halters, insbesondere die Einbuchtungen, können mit Pressteilen, insbesondere Schrauben, gegen die Kopfausbildung am Stehfalz gepresst werden. Die Eindeckung ist daher durch Befestigungsmittel nicht beschädigt, da die Festlegung des Halters ausschliesslich auf Klemmkräften basiert.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: eine perspektivische Ansicht einer Profilblechbahn;
- Figur 2:: eine erste Ausführungsform des erfindungsgemässen Schiebehalters;
- Figur 3:: eine zweite Ausführungsform des erfindungsgemässen Schiebehalters;
- Figur4:: den Querschnitt zweier aneinander angrenzender und überlappender Profilblechbahnen im Montagezustand in Kombination mit dem Schiebehalter in einer dritten Ausführungsform und
- Figur 5:: eine perspektivische Ansicht eines Universalhalters zum Anklemmen an der Verbindungsstelle zweier Profilblechbahnen.

Eine Profilblechbahn ist in der EP 1 249 556 offenbart. Bei dieser Profilblechbahn sind jedoch Langlöcher an einem Befestigungsflansch vorgesehen, welche in der Figur 1 nicht mehr dargestellt sind. Durch die Langlöcher sind Befestigungsmittel geführt, um die Profilbahnen an dem Unterbau festzulegen.

Die vorliegende Erfindung betrifft eine Stehfalzeindeckung, welche gesamthaft mit der Bezugsziffer 11 bezeichnet wird (Figur 4). Die Stehfalzeindeckung besteht aus einer Mehrzahl von Profilblechbahnen 13 , wie in den Figuren 1 und 4 gezeigt, und Schiebehaltern in der Form von U-Profilen 15. Die U-Profile 15 dienen der in Längsrichtung verschieblichen Halterung der Profilblechbahnen 13 an einem nicht dargestellten Unterbau. Drei verschiedene Ausführungsformen der Schiebehalter sind in den Figuren 2, 3 und 4 dargestellt.

Die Profilblechbahn 13 besitzt eine Bekleidungsfläche 17, welche sich zwischen einem ersten und zweiten längsgerichteten Rand 19,21 befindet. Am ersten Rand 19 ist ein vertikaler Stehfalzsteg 23 ausgebildet an den eine konkave Ausformung 25 anschliesst. Am zweiten Rand 21 ist eine Kopfausbildung 27 ausgeformt, welche von einem weiteren Stehfalzsteg 29 und einem Haltesteg 31 getragen ist. An den Haltesteg 31 schliesst ein Halteblech 33 an. Das Halteblech 33 kann doppelte Blechstärke besitzen, wenn das Blech einmal nach unten umgebogen ist. Dadurch bekommt das Halteblech 33 ausreichende Stabilität gegenüber Krafteinwirkungen verursacht durch Witterungseinflüsse.

Jede Profilblechbahn 13 wir von einer Mehrzahl von Schiebehaltern 15 verschieblich am Unterbau gehalten. Die Anzahl der Schiebehalter 15 ist von der Länge der Profilblechbahnen 13 und den zu erwartenden Witterungseinflüssen wie Sturm- oder Schneelasten abhängig. Die Schiebehalter 15 in Form von U-Profilen, welche in den Figuren 2 und 3 gezeigt sind, sind aus einem Blechband gebogen oder mittels eines Strangpressverfahrens hergestellt. Vorzugsweise wird als Werkstoff Aluminium verwendet, wenngleich auch andere Werkstoffe einsetzbar sind, sofern sie die Anforderungen einer Stehfalzeindeckung, insbesondere die Anforderungen der Temperaturunterschiede, Witterungseinflüsse und Festigkeit, erfüllen. Der Schiebehalter 15 besitzt einen ersten Schenkel 35 und einen zweiten Schenkel 37, welcher nahezu parallel zum ersten Schenkel verläuft. Der erste Schenkel 35 liegt auf dem Unterbau auf. Die beiden Schenkel 35,37 sind derartig voneinander beabstandet, dass das Halteblech 33 verschieblich zwischen den beiden Schenkeln aufgenommen ist. Der erste Schenkel 35 ist durch einen dritten Schenkel 39 begrenzt. Der dritte Schenkel 39 kann auf einfache Weise hergestellt sein, indem das offene Ende des ersten Schenkels 25 um 90 Grad in Richtung des zweiten Schenkels 37 verbogen ist. Der erste Schenkel 35 wird an einer Stelle zum dritten Schenkel 39 verbogen, sodass die Länge des ersten Schenkels 35 so bemessen ist, dass das Halteblech 33 in dem Schiebehalter 15 noch leicht verschieblich ist, jedoch keinen unnötigen Spielraum in dem Schiebehalter 15 besitzt. Ist der Schiebehalter 15 im Strangpressverfahren hergestellt, so versteht es sich, dass das Verbiegen der Schenkeln entfällt. Das Profil, welches in die einzelnen Schiebehalter 15 zerteilt wird, besitzt bereits den Querschnitt der Schiebehalter 15, wenn es die Strangpresse verlässt. Ist der Schiebehalter 15 auf die Profilblechbahn 13 aufgeschoben, ragt der dritte Schenkel 39 in den Zwischenraum 41, welcher von dem Stehfalzsteg 29 und dem Haltesteg 31 begrenzt ist. Dadurch sind unerwünschte Querverschiebungen der Profilblechbahn 13 relativ zum Schiebehalter 15 verhindert. Der Schiebehalter 15 ist mit Befestigungsmitteln 43, vorzugsweise Blechschrauben, an dem Unterbau festgelegt. Die Innenseiten des Schiebehalters 15 können in Längsrichtung eine Riffelung aufweisen (in den Figuren nicht dargestellt), um die Gleiteigenschaften des Schiebehalters zu verbessern.

In der Ausführungsform, welche in der Figur 2 dargestellt ist, besitzt der Schiebehalter 15 einen Befestigungsflansch 45, welcher dadurch gebildet ist, dass der erste und zweite Schenkel 35,37 aneinandergepresst sind. Die Breite des Befestigungsflansches 45 überragt geringfügig die Durchmesser von übereinanderliegenden ersten und zweiten Durchgangsöffnungen 47,49, welche in dem ersten bzw. zweiten Schenkel 35,37 vorgesehen sind. Durch die Durchgangsöffnungen 47,49 sind die Befestigungsmittel 43 geführt, welche den Schiebehalter 15 an dem Unterbau festlegen. Es ist unmittelbar einsichtig, dass der Durchmesser der Durchgangsöffnungen 47,49 grösser als der Schaft 51 des Befestigungsmittels und kleiner als der Kopf 53 des Befestigungsmittels sind.

Im Ausführungsbeispiel, welches in Figur 3 gezeigt ist, sind die Durchgangsöffnungen 47,49 mittig an den Schenkeln vorgesehen. Der Kopf 53 muss daher durch den zweiten Schenkel 37 versenkt sein, damit das Befestigungsmittel 43 den Raum zur Aufnahme des Halteblechs 33 freigibt. In diesem Ausführungsbeispiel muss der Durchmesser der zweiten Durchgangsöffnung folglich grösser als der Kopf 53 sein.

Wie Figur 4 erkennen lässt, ist es auch denkbar, dass der Schiebehalter 15 zweiteilig ausgeführt ist. Der erste und dritte Schenkel 35,39 bilden das erste Teil und der zweite Schenkel 37 bildet das zweite Teil. Im Bereich der Durchgangsöffnungen 47,49 ist der zweite Schenkel 37 in dem ersten Schenkel 39 formschlüssig aufgenommen. Die beiden Teile sind durch das Befestigungsmittel 51 aneinandergehalten.

Von Bedeutung ist, dass an der Profilblechbahn 13, welche oberhalb des Schiebehalters 15 angeordnet ist, eine Sicke 54 vorgesehen ist. Die Sicke 54 ist derart dimensioniert, dass der darunterliegende Schiebehalter 15 ausreichend Platz findet.

Die Montage der Stehfalzeindeckung 11 kann sehr rasch und flexibel erfolgen, da die Position der Schiebehalter 15 frei entlang des Halteblechs 33 wählbar ist. Auch müssen die einzelnen Schiebehalter 15 nicht vorab an dem Unterbau festgelegt werden, sondern werden auf die Profilblechbahn 13 aufgeschoben, bevor die Position der Profilblechbahn 13 auf dem Unterbau mittels der Schiebehalter 15 festgelegt wird.

Aus Figur 4 ist erkennbar, dass im montierten Zustand zwei benachbarte Profilblechbahnen 13 dadurch verbunden sind, dass die konkave Ausformung 25 einer zweiten Profilblechbahn die Kopfausbildung 27 einer ersten Profilblechbahn umgreift. Diese Verbindung ist zum Aufstecken eines Halters 55 genutzt. Der Halter 55 besitzt die Form eines π-Profils. An einer Brücke 57 sind zwei symmetrische Stege 59 senkrecht angeordnet. Die Stege 59 besitzen jeweils eine Ausbuchtung 61, welche der Aufnahme der konkaven Ausformung 25 dient, wenn der Halter auf die Verbindung angrenzender Profilblechbahnen aufgeschoben ist. Der Abstand der beiden Stege 59 ist derart bemessen, dass zwischen den beiden Stegen die Stehfalzstege 23,29 und der Haltesteg 31 Platz finden. Der Halter 55 ist reibschlüssig an dem Stehfalz festgelegt. Die Klemmwirkung wird dadurch erzeugt, dass die beiden Stege 59 aneinandergespannt werden. An den Stegen 59 im Bereich zwischen der Ausbuchtung 61 und der Brücke 57 sind Durchgangsöffnungen vorgesehen (in der Figur 5 nicht dargestellt). Beispielsweise können durch Schrauben-Mutter-Verbindungen 63, welche in den Durchgangsöffnungen aufgenommen sind, die beiden Stege 59 aneinandergezogen werden. Die Klemmwirkung wird dadurch verstärkt dass die Innenseiten 65 der Stege 59 geriffelt ausgeführt sind. Die Halter 55 können an jeder Stelle der Stehfalzeindeckung 11 angeordnet sein, an welcher sich ein Stehfalz befindet. Dies macht die Halter 55 äusserst flexibel. Die Halter 55 können beispielsweise zur Halterung von Dachrinnen, Dachabschlussprofilen oder Solarzellen verwendet werden. Erwähnte Anbauteile sind an dem Halter 55 oder einer Mehrzahl von Haltern gehalten, indem diese beispielsweise mittels Schrauben oder Nieten an den Brücken 57 gehalten sind.

Legende:
- 11: Stehfalzeindeckung
- 13: Profilblechbahn
- 15: Schiebehalter, U-Profil
- 17: Bekleidungsfläche
- 19: Erster Rand
- 21: Zweifer Rand
- 23: Erster Stehfalzsteg
- 25: Konkave Ausformung
- 27: Kopfausbildung
- 29: Zweiter Stehfalzsteg
- 31: Haltesteg
- 33: Halteblech
- 35: Erster Schenkel
- 37: Zweiter Schenkel
- 39: Dritter Schenkel
- 41: Zwischenraum
- 43: Befestigungsmittel
- 45: Befestigungsflansch
- 47: Erste Durchgangsöffnung
- 49: Zweite Durchgangsöffnung
- 51: Schaft des Befestigungsmittels
- 53: Kopf des Befestigungsmittels
- 54: Sicke
- 55: Halter
- 57: Brücke
- 59: Steg
- 61: Ausnehmung
- 63: Schrauben-Mutter Verbindung
- 65: Innenseite der Stege

## Patentansprüche

1. Stehfalzeindeckung (11) mit
- einer Mehrzahl von nebeneinander angeordneten Profilblechbahnen (13) zur Festlegung an einem Unterbau mit
- einer Bekleidungsfläche (17) zwischen einem ersten und einem zweiten längs gerichteten Rand (19,21),
- beim ersten Rand (19) einem ersten Stehfalzsteg (23) mit einer zur Aussenseite der Profilblechbahn (13) vorspringenden und auf der Innenseite konkaven Ausformung (25),
- beim zweiten Rand (21) der Profilblechbahn (13) einem zweiten Stehfalzsteg (29) mit einer von der konkaven Ausformung (25) einer angrenzenden zweiten Profilblechbahn (13) umgreifbaren Kopfausbildung (27) und einem daran angeformten Haltesteg (31) parallel zum zweiten Stehfalzsteg (29) und einem vom Haltesteg (31) abgewinkelten Halteblech (33),
wobei zur Halterung der Profilblechbahn (13) am Unterbau mit dem Halteblech (33) zusammenwirkende Schiebehalter (15) vorgesehen sind,
wobei das Halteblech (33) von einem ersten Schenkel (35) und einem zweiten Schenkel (37) des Schiebehalters (15) U-förmig umfasst ist,
**dadurch gekennzeichnet, dass** der Schiebehalter (15) mit einem mit dem ersten Schenkel (35) verbundenen dritten Schenkel (39) zwischen den zweiten Stehfalzsteg (29) und den Haltesteg (31) eingreift.

2. Stehfalzeindeckung gemäss Anspruch 1, **dadurch gekennzeichnet, dass** das Halteblech (33) frei von Befestigungsöffnungen ist.

3. Stehfalzeindeckung gemäss einem der Ansprüche 1 bis 2, **dadurch gekennzeichnet, dass** sich der zweite Schenkel (37) im Wesentlichen parallel zum ersten Schenkel (35) erstreckt und kürzer als der erste Schenkel (35) ist.

4. Stehfalzeindeckung gemäss einem der Ansprüche 1 bis 3, **dadurch gekennzeichnet, dass** eine Öffnung zwischen dem freien Ende des zweiten Schenkels (37) und dem dritten Schenkel (39) wie auch ein Zwischenraum zwischen dem ersten und dem zweiten Schenkel (35,37) so dimensioniert sind, dass sie ein Eixiscluiappen des Halteblechs (33) und des Haltestegs (31) unter elastischer Verformung des Halteblechs (33) und/oder des zweiten Schenkels (37) erlauben.

5. Stehfalzeindeckung gemäss einem der Ansprüche 1 bis 3, **dadurch gekennzeichnet, dass** eine Öffnung zwischen dem freien Ende des zweiten Schenkels (37) und dem dritten Schenkel (39) wie auch ein Zwischenraum zwischen dem ersten und dem zweiten Schenkel (35,37) so dimensioniert sind, dass sie lediglich eine Schiebebewegung des Halteblechs (33) in Profilblechlängsrichtung erlauben.

6. Stehfalzeindeckung gemäss einem der Ansprüche 1 bis 5, **dadurch gekennzeichnet, dass** am ersten Schenkel (35) eine Mehrzahl von ersten Durchgangsöffnungen (47) und am zweiten Schenkel (37) eine Mehrzahl von zweiten Durchgangsöffnungen (49) vorgesehen sind, welche paarweise miteinander fluchten, wobei die Durchmesser der ersten Durchgangsöffnungen (47) kleiner als der Kopf (53) eines Befestigungsmittels zur Befestigung des Schiebehalters (15) am Unterbau sind und die Durchmesser der zweiten Durchgangsöffnungen (49) grösser als der Kopf (53) des Befestigungsmittels sind.

7. Stehfalzeindeckung gemäss einem der Ansprüche 1 bis 6, **dadurch gekennzeichnet, dass** die Länge des ersten Schenkels (35) der Breite des Halteblechs (33) entspricht.

8. Stehfalzeindeckung gemäss einem der Ansprüche 1 bis 7, **dadurch gekennzeichnet, dass** am Schiebehalter (15) an der der Profilblechbahn (13) abgewandten Seite ein Befestigungsflansch (45) vorgesehen ist.

9. Stehfalzeindeckung gemäss Anspruch 8, **dadurch gekennzeichnet, dass** der Befestigungsflansch (45) dadurch gebildet ist, dass der erste und zweite Schenkel (35,37) in einem Bereich der die Breite des Halteblechs (33) überragt, übereinandergelegt sind.

10. Stehfalzeindeckung gemäss einem der Ansprüche 6 bis 9, **dadurch gekennzeichnet, dass** die ersten und zweiten Durchgangsöffnungen (47,49) an dem Befestigungsflansch (45) vorgesehen sind und paarweise fluchten, wobei die erste und die zweite Durchgangsöffnung (47,49) einen Durchmesser besitzen, welcher kleiner als der Kopf (53) und grösser als der Schaft (51) der Befestigungsmittels ist.

11. Stehfalzeindeckung gemäss einem der Ansprüche 1 bis 10, **dadurch gekennzeichnet, dass** der Schiebehalter (15) einstückig aus einem Blechband hergestellt ist.

12. Stehfalzeindeckung gemäss einem der Ansprüche 1 bis 11, **dadurch gekennzeichnet, dass** der Schiebehalter (15) zweiteilig ist, wobei der erste Schenkel (35) und der dritte Schenkel (39) das erste Teil bilden und der zweite Schenkel (37) das zweite Teil bildet.

13. Stehfalzeindeckung gemäss einem der Ansprüche 1 bis 12, **dadurch gekennzeichnet, dass** im Anschluss an den ersten Stehfalzsteg (23) eine Sicke (54) vorgesehen ist, deren Höhe und Breite Raum zur Aufnahme des Schiebehalters (15) bietet, die zur Befestigung der benachbarten Profilblechbahn (13) dienen.

14. Stehfalzeindeckung gemäss einem der Ansprüche 1 bis 13, **dadurch gekennzeichnet, dass** ein Halter (55) über der Dachfläche vorgesehen ist, welcher Halter (55) etwa π-förrnig ausgebildet ist und somit zwei zueinander parallel gerichtete Stege (59) und eine die Stege verbindende Brücke (57) aufweist, wobei an den Stegen (55) Ausbuchtungen (61) zur Aufnahme der Kopfausbildung (27) eines Stehfalzes ausgebildet sind, so dass der Halter (55) auf einen Stehfalz aufschiebbar ist.

15. Stehfalzeindeckung gemäss Anspruch 14, **dadurch gekennzeichnet, dass** an den Stegen (59) im Bereich zwischen den Ausbuchtungen (61) und der Brücke (57) des Halter-Profils mindestens zwei zueinander fluchtende Bohrungen vorgesehen sind, und daher die Stege (59) des Halters (55), insbesondere die Ausbuchtungen (61), mit Pressteilen, insbesondere Schrauben (63), gegen die Kopfausbildung (27) am Stehfalz gepresst werden können.

## Claims

1. Standing seam cover (1) with
- a plurality of profiled metal sheets placed side by side (13) for fixing to a substructure with
- a cladding surface (17) between a first and a second lengthwise orientated edge (19, 21),
- for the first edge (19) a first standing seam (23) with a recessed shaping (25) projecting to the outer side of the profiled metal sheet (13) and concave on the inner side,
- for the second edge (21) of the profiled metal sheet (13) a second standing seam (29) with a head configuration (27) which can be encompassed by the concave recessed shaping (25) of an adjacent second profiled metal sheet (13) and a retaining web (31) moulded thereon parallel to the second standing seam (29) and a retaining sheet (33) angled off the retaining web (31), whereby sliding holders (15) acting with the retaining sheet (33) are provided for supporting the profiled metal sheet (13) on the substructure,
whereby the retaining web (33) is encircled u-shaped by a first leg (35) and a second leg (37) of the sliding holder (15),
**characterized in**
**that** the sliding holder (15) engages with a third leg (39), connected with the first leg (35), between the second standing seam (29) and the retaining web (31).

2. Standing seam cover according to claim 1, **characterized in that** the retaining web (33) is free from fixing openings.

3. Standing seam cover according to one of the claims 1 to 2, **characterized in that** the second leg (37) extends substantially parallel to the first leg (35) and is shorter than the first leg (35).

4. Standing seam cover according to one of the claims 1 to 3, **characterized in that** an opening between the free end of the second leg (37) and the third leg (39) as well as an intermediate space between the first and the second leg (35, 37) are dimensioned in such a way that they allow an engagement of the retaining sheet (33) and of the retaining web (31) by elastically deforming the retaining sheet (33) and/or the second leg (37).

5. Standing seam cover according to one of the claims 1 to 3, **characterized in that** an opening between the free end of the second leg (37) and the third leg (39) as well as an intermediate space between the first and the second leg (35, 37) are dimensioned in such a way that they allowonly a sliding movement of the retaining web (33) in profile sheet longitudinal direction.

6. Standing seam cover according to one of the claims 1 to 5, **characterized in that** a plurality of first passage openings (47) are provided on the first leg (35) and a plurality of second passage openings (49) are provided on the second leg (37) which are aligned in pairs with each other, whereby the diameters of the firstpassage openings (47) are smaller than the head (53) of a fixing means for fixing the sliding holder (15) on the substructure and the diameters of the second passage openings (49) are bigger than the head (53) of the fixing means.

7. Standing seam cover according to one of the claims 1 to 6, **characterized in that** the length of the first leg (35) corresponds to the width of the retaining sheet (33).

8. Standing seam cover according to one of the claims 1 to 7, **characterized in that** a fixing flange (45) is provided on the sliding holder (15) on the side opposite to the profiled metal sheet (13).

9. Standing seam cover according to claim 8, **characterized in that** the fixing flange (45) is formed **in that** the first and second leg (35, 37) are laid on top of one another in a section which projects over the width of the retaining sheet (33).

10. Standing seam cover according to one of the claims 6 to 9, **characterized in that** the first and second passage openings (47, 49) are provided on the fixing flange (45) and are aligned in pairs, whereby the first and the second passage opening (47, 49) have a diameter which is smaller than the head (53) and bigger than the shank (51) of the fixing means.

11. Standing seam cover according to one of the claims 1 to 10, **characterized in that** the sliding holder (15) is made in one piece from a sheet metal strip.

12. Standing seam cover according to one of the claims 1 to 11, **characterized in that** the sliding holder (15) is made of two pieces, whereby the first leg (35) and the third leg (39) form the first part and the second leg (37) the second part.

13. Standing seam cover according to one of the claims 1 to 12, **characterized in that** a bead (54) is provided following the first standing seam web (23), bead the height and width of which provides space for receiving the sliding holder (15) and serves for fixing the adjacent profiled metal sheet (13).

14. Standing seam cover according to one of the claims 1 to 13, **characterized in that** a support (55) is provided over the roof surface, which support (55) is configured approximately π-shaped and thus has two webs (59) orientated parallel to each other and a bridge (57) connecting the webs, whereby bulges (61) for receiving the head configuration (27) of a standing seam are configured on the webs (55) so that the support (55) can be slid onto a standing seam.

15. Standing seam cover according to claim 14, **characterized in that** at least two bores aligned with each other are provided on the webs (59) in the area between the bulges (61) and the bridge (57) of the support profile and thus the webs (59) of the support (55), in particular the bulges (61), can be pressed against the head configuration (28) on the standing seam with pressing parts, in particular with screws (63).

## Revendications

1. Couverture de toit à assemblage par agrafage sur bords relevés (11) avec
- une multitude de feuilles de tôle profilée (13) placées l'une à côté de l'autre pour la fixation à une structure porteuse avec
- une surface de revêtement (17) entre un premier et un second bord orienté dans le sens de la longueur (19, 21),
- pour le premier bord (19) une première entretoise d'assemblage par agrafage sur bords relevés (23) avec un évidement moulé (25) faisant saillie vers le côté extérieur de la feuille de tôle profilée (13) et concave sur le côté intérieur,
- pour le second bord (21) de la feuille de tôle profilée (13) une secondeentretoise d'assemblage par agrafage sur bords relevés (29) avec une configuration de tête (27) pouvant être enveloppée par l'évidement moulé concave (25) d'une seconde feuille de tôle profilée adjacente (13) et une entretoise de retenue qui y est moulée (31), parallèlement à la secondeentretoise d'assemblage par agrafage sur bords relevés (29), et une tôle de retenue (33) coudée à partir de l'entretoise de retenue(31),
des appuis coulissants (15) coopérant avec la tôle de retenue (33) étant prévus pour le support de la feuille de tôle profilée (13) sur la structure porteuse,
la tôle de retenue (33) étant enserrée en forme de U par un premier montant (35) et un second montant (37) de l'appui coulissant (15),
**caractérisé en ce que** l'appui coulissant (15) s'engrène avec un troisième montant (39) relié au premier montant (35) entre la secondeentretoise d'assemblage par agrafage sur bords relevés (29) et l'entretoise de retenue (31).

2. Couverture de toit à assemblage par agrafage sur bords relevés selon la revendication 1, **caractérisé en ce que** la tôle de retenue (33) est libre d'ouvertures de fixation.

3. Couverture de toit à assemblage par agrafage sur bords relevés selon l'une des revendications 1 à 2, **caractérisé en ce que** le second montant (37) s'étend substantiellement parallèlement au premier montant (35) et est plus court que le premier montant (35).

4. Couverture de toit à assemblage par agrafage sur bords relevés selon l'une des revendications 1 à 3, **caractérisé en ce qu'**une ouverture entre l'extrémité libre du second montant (37) et le troisième montant (39) ainsi qu'également un espace intermédiaire entre le premier et le second montant (35, 37) sont dimensionnés tels qu'ils permettent un enclenchement de la tôle de retenue (33) et de l'entretoise de retenue (31) en déformant élastiquementla tôle de retenue (33) et/ou le second montant (37).

5. Couverture de toit à assemblage par agrafage sur bords relevés selon l'une des revendications 1 à 3, **caractérisé en ce qu'**une ouverture entre l'extrémité libre du second montant (37) et le troisième montant (39) ainsi qu'également un espace intermédiaire entre le premier et le second montant (35, 37) sont dimensionnés tels qu'ils permettent uniquement un mouvement de glissement de la tôle de retenue (33) dans le sens longitudinal de la tôle profilée.

6. Couverture de toit à assemblage par agrafage sur bords relevés selon l'une des revendications 1 à 5, **caractérisé en ce qu'**une pluralité de premières ouvertures de passage (47) sont prévues sur le premier montant (35) et une pluralité de secondes ouvertures de passage (49) sur le second montant (37) qui sont alignées par paires les unes avec les autres, les diamètres despremières ouvertures de passage (47) étant plus petits que la tête (53) d'un moyen de fixation pour la fixation de l'appui coulissant (15) sur la structure porteuse et les diamètres des secondes ouvertures de passage (49) sont plus grandes que la tête (53) du moyen de fixation.

7. Couverture de toit à assemblage par agrafage sur bords relevés selon l'une des revendications 1 à 6, **caractérisé en ce que** la longueur du premier montant (35) correspond à la largeur de la tôle de retenue (33).

8. Couverture de toit à assemblage par agrafage sur bords relevés selon l'une des revendications 1 à 7, **caractérisé en ce qu'**il est prévu une bride de fixation (45) sur l'appui coulissant (15) sur le côté opposé à la feuille de tôle profilée (13).

9. Couverture de toit à assemblage par agrafage sur bords relevés selon la revendication 8, **caractérisé en ce que** la bride de fixation (45) est formée par le fait que le premier et le second montant (35, 37) sont posés l'un au-dessus de l'autre dans une zone qui dépasse la largeur de la tôle de retenue (33).

10. Couverture de toit à assemblage par agrafage sur bords relevés selon l'une des revendications 6 à 9, **caractérisé en ce que** les premières et les secondes ouvertures de passage (47, 49) sont prévues sur la bride de fixation (45) et sont alignées par paires, la première et la seconde ouverture de passage (47, 49) possédant un diamètre qui est plus petit que la tête (53) et plus grand que la tige (51) du moyen de fixation.

11. Couverture de toit à assemblage par agrafage sur bords relevés selon l'une des revendications 1 à 10, **caractérisé en ce que** le support coulissant (15) est produit en une partie à partir d'une bande de tôle.

12. Couverture de toit à assemblage par agrafage sur bords relevés selon l'une des revendications 1 à 11, **caractérisé en ce que** le support coulissant (15) est en deux parties, le premier montant (35) et le troisième montant (39) formant la première partie et le second montant (37) formant la seconde partie.

13. Couverture de toit à assemblage par agrafage sur bords relevés selon l'une des revendications 1 à 12, **caractérisé en ce qu'**une moulure (54) est prévue à la suite dela première entretoise d'assemblage par agrafage sur bords relevés (23), moulure, dont la hauteur et la largeur offre de la place pour loger le support coulissant (15), qui sert à fixer lafeuille de tôle profilée (13) voisine.

14. Couverture de toit à assemblage par agrafage sur bords relevés selon l'une des revendications 1 à 13, **caractérisé en ce qu'**un support (44) est prévu au-dessus de la surface du toit, lequel support (55) est configuré à peu près en forme de π et qui présente ainsi deux entretoises (59) orientées parallèlement l'une à l'autre et un pont (57) qui relie les entretoises, cependant que des évidements courbés (61) sont configurés pour loger la configuration de tête (27) d'un assemblage par agrafage sur bords relevés si bien que le support (55) peut être enfilé sur unassemblage par agrafage sur bords relevés.

15. Couverture de toit à assemblage par agrafage sur bords relevés selon la revendication 14, **caractérisé en ce qu'**au moins deux forures alignées l'une sur l'autre sont prévues sur les entretoises (59) dans la zone entre les évidements courbés (61) et le pont (57) du profil du support et que donc les entretoises (59) du support (55), en particulier les évidements courbés (61), peuvent être pressés avec des pièces faisant pression, en particulier des vis (63), contre la configuration de tête (27) sur l'assemblage par agrafage sur bords relevés.
